# DEMANDE DE BREVET EUROPEEN

(11) **EP 1 637 663 A1**
(43) Date de publication de la demande: **22.03.2006**
(21) Numéro de dépôt: 05356140.3
(22) Date de dépôt: 25.08.2005
(51) Int. Cl.: E04B 1/16, E04B 1/64

(54) **Eléments de construction de murs.**

(30) Priorité: 01.09.2004 FR 0409536
(71) Demandeur: Detraz, Claude, 74200 Thonon les Bains (FR)
(72) Inventeur: Detraz, Claude, 74200 Thonon les Bains (FR)
(74) Mandataire: Poncet, Jean-François

(57) **Abrégé**

Selon l'invention, on réalise un mur par assemblage d'éléments de construction permettant de constituer un coffrage perdu dans lequel on coule du béton. Le coffrage comporte des panneaux intérieurs (9b) et des panneaux extérieurs (9a) solidarisés les uns aux autres par des entretoises (9d, 9e) pour constituer des couples de panneaux entre lesquels est formé un espace interne (9c) de coulage de béton ou analogue. Les entretoises ont des ailettes d'extrémité engagées dans des rainures correspondantes des tranches de panneaux (9a, 9b). Des tirants (9f) peuvent relier les zones centrales des panneaux du couple de panneaux. On réalise ainsi de façon économique une structure stable de coffrage perdu de mur.

## Description

La présente invention concerne la construction de murs ayant une âme en béton ou analogue coulé entre des panneaux constituant un coffrage perdu.

On a déjà proposé de nombreux types d'ensembles d'éléments de construction pour constituer de tels murs en béton ou analogue à coffrage perdu.

Selon une première structure déjà connue, on réalise en usine des panneaux préfabriqués comportant des moyens de connexion qui dépassent de l'une de leur face, et que l'on peut ensuite assembler sur site avec les moyens de connexion correspondants d'un panneau opposé pour réaliser un couple de panneaux opposés reliés entre eux par un espace dans lequel on peut couler le béton ou analogue. L'inconvénient est que les éléments de connexion, qui dépassent de l'une des faces des panneaux, peuvent être détériorés pendant le transport, avant la mise en place sur le chantier.

Pour éviter les problèmes de dégradation, le document WO 91/02858 a proposé des éléments de construction comportant des panneaux dont la tranche comporte une nervure sur laquelle vient s'engager une patte de liaison ; les panneaux opposés sont retenus par d'autres éléments de liaison qui viennent pincer les faces extérieure et intérieure du panneau ; enfin, des entretoises relient les éléments de liaison du premier panneau et du second panneau. Outre le fait que les éléments de liaison du second panneau sont apparents sur la face extérieure, le système est relativement complexe car il nécessite la fabrication d'un grand nombre de pièces différentes, et leur assemblage sur le chantier.

On a également proposé, dans le document EP 0 374 064 B1, un coffrage pour murs en béton comprenant deux parois de coffrage constituées chacune de panneaux superposés, les panneaux ayant des fentes longitudinales dans leur tranche. Des cornières longitudinales s'engagent dans les fentes. Des barres de liaison comportent des extrémités recourbées qui s'engagent dans des perçages des cornières et dans les tranches des panneaux. A nouveau, une telle disposition nécessite la fabrication d'un nombre assez important d'éléments, qu'il faut ensuite assembler sur le chantier.

L'invention vise à simplifier encore la réalisation de murs en béton à coffrage perdu, en facilitant l'assemblage des éléments de coffrage perdu avant la coulée du béton.

L'invention vise également à réduire le nombre et le coût des éléments à assembler.

Un but de l'invention est d'éviter les risques de dégradation des éléments lors du transport jusqu'au chantier avant assemblage.

Un autre but de l'invention est de concevoir un ensemble d'éléments de construction de murs qui puissent être assemblés sur le chantier pour constituer une structure de coffrage autoporteuse et stable.

Un autre but de l'invention est de permettre l'assemblage sans nécessiter d'outils spécifiques, tout en autorisant des mises à dimension par sciage sur le chantier.

Pour atteindre ces buts ainsi que d'autres, l'invention propose des éléments de construction de murs, comportant des panneaux et comportant des moyens de liaison pour solidariser les panneaux par couples de panneaux opposés et formant entre eux un espace interne de coulage de béton ou analogue, dans lesquels les moyens de liaison comportent des entretoises ajourées configurées pour se fixer chacune sur les tranches correspondantes des panneaux adjacents de deux couples adjacents de panneaux opposés.

On peut ainsi réaliser le coffrage perdu du mur en béton à l'aide de seulement trois types d'éléments essentiels, à savoir les panneaux extérieurs, les panneaux intérieurs, et les entretoises, l'ensemble constituant une structure stable et mécaniquement résistante de coffrage.

De manière avantageuse, l'invention peut faciliter considérablement la liaison entre les entretoises et les panneaux, en prévoyant que :
- les entretoises ont des ailettes d'extrémité,
- les panneaux ont des rainures dans leurs tranches, dans le sens de la longueur des tranches,
- les ailettes sont conformées et orientées de façon à s'insérer dans les rainures des panneaux en position d'assemblage.

En pratique, on peut avantageusement prévoir que les entretoises comportent un corps d'entretoise en forme de plaque rectangulaire plane, ladite plaque rectangulaire plane étant munie de lumières destinées à se positionner dans l'espace interne défini entre les panneaux des couples de panneaux opposés une fois en position d'assemblage, permettant ainsi de laisser passer le béton ou analogue pour venir combler ledit espace interne. La forme plate du corps d'entretoise permet d'engager simplement chaque extrémité du corps d'entretoise entre deux tranches de panneaux adjacents. De telles entretoises sont particulièrement simples à fabriquer et à assembler, et peuvent être par exemple réalisées en matière plastique ou en tout autre matériau approprié. L'avantage de la matière plastique, du fait de ses propriétés thermiquement isolantes, est d'éviter la constitution d'un pont thermique entre la face externe et la face interne du mur. Un autre avantage est de pouvoir être aisément découpée sur place sur le chantier pour une mise à longueur lorsque nécessaire. Egalement, le coût de production peut être particulièrement faible, pour une production en grande série.

Les corps d'entretoise peuvent avantageusement comporter des lumières et/ou encoches destinées à l'introduction de fers à béton. On assure alors, simultanément, le guidage des fers à béton pour s'assurer de leur positionnement correct et de leur maintien avant et pendant la coulée du béton, et l'assemblage des entretoises traversées par un même fer à béton, pour consolider la structure de coffrage perdu avant et pendant la coulée du béton.

Avantageusement, les parties de ladite plaque rectangulaire plane de l'entretoise se trouvant sous l'épaisseur des panneaux une fois en position d'assemblage comportent des lumières destinées à alléger en matière ladite entretoise.

Le plus souvent, on choisira des couples de panneaux dans lesquels l'un au moins des panneaux du couple de panneaux opposés est isolant.

Généralement, une structure isolante est réalisée en une épaisseur augmentée, et en un matériau relativement allégé qui se trouve mécaniquement moins compact et résistant qu'un matériau plus dense. Dans ce cas, on peut avantageusement prévoir que les entretoises ont un profil en H asymétrique, les grandes ailettes étant destinées à être insérées dans les rainures de panneaux adjacents isolants, les petites ailettes étant destinées à être insérées dans les rainures d'autres panneaux adjacents opposés en matériau plus compact. La grande taille des grandes ailettes permet de répartir sur une plus grande surface les contraintes mécaniques d'assemblage des panneaux isolants par les entretoises. En outre, la grande taille des grandes ailettes permet l'utilisation de vis au travers des panneaux intérieurs et des ailettes pour rigidifier la structure.

De préférence, les ailettes des entretoises sont biseautées à leurs extrémités, de façon à permettre la juxtaposition d'entretoises adjacentes aux coins des panneaux.

Dans le souci de réduire encore le nombre d'éléments différents qu'il faut produire pour constituer l'ensemble des éléments du coffrage perdu, on peut avantageusement prévoir que les panneaux ont une forme générale carrée, et que les entretoises ont toutes la même longueur.

De préférence, les entretoises ont une longueur sensiblement égale à la longueur des tranches des panneaux, de façon à tenir les panneaux sur la plus grande longueur possible.

De préférence, on donnera aux panneaux des dimensions et une structure qui assurent à la fois une résistance mécanique satisfaisante pour tenir la pression du béton lors de la coulée, et un poids suffisamment faible pour faciliter la manutention lors du transport et du montage du coffrage perdu avant coulée du béton. On comprend que l'augmentation de la surface des panneaux réduit le nombre de manutentions nécessaires pour leur assemblage constituant un mur. Simultanément, l'augmentation de cette surface augmente le poids. On trouvera un bon compromis en prévoyant une surface relativement grande et simultanément une épaisseur relativement faible. Et pour atteindre une résistance mécanique suffisante avec une épaisseur relativement faible, on peut avantageusement prévoir que les panneaux comportent des moulures pratiquées sur au moins une des faces des panneaux extérieurs, et/ou comportent des éléments rigides fixés sur au moins une des faces des panneaux, pour s'opposer à une déformation des panneaux.

Egalement, dans le cas de panneaux d'épaisseur réduite, il peut être nécessaire de prévoir des moyens supplémentaires pour mieux répartir les efforts de maintien des panneaux d'un couple de panneaux pour tenir la pression du béton. On pourra notamment prévoir au moins un tirant rapporté pour relier deux zones correspondantes des panneaux d'un couple de panneaux opposés.

La stabilité du coffrage perdu, avant et pendant la coulée du béton, peut dépendre de la nature du sol sur lequel repose l'ensemble. Pour s'affranchir de la nature du sol, on peut avantageusement prévoir en outre une ceinture basse destinée à être fixée sur le sol pour maintenir et positionner les éléments inférieurs du mur.

Avantageusement, la ceinture basse peut comporter au moins un profilé de forme adaptée pour permettre le passage de gaines et tuyaux sur sa longueur. La ceinture basse peut avantageusement être en métal.

L'invention propose également un mur constitué à partir des éléments de construction ci-dessus, lesdits éléments constituant les faces apparentes du mur.

D'autres objets, caractéristiques et avantages de la présente invention ressortiront de la description suivante de modes de réalisation particuliers, faite en relation avec les figures jointes, parmi lesquelles :
- la figure 1 illustre, en coupe verticale partielle, une structure de bâtiment dont les murs sont constitués à partir d'éléments de construction selon un mode de réalisation de la présente invention ;
- la figure 2 est une coupe horizontale selon le plan I-I de la figure 1 ;
- la figure 3 est une vue de face d'un panneau intérieur selon un mode de réalisation de la présente invention ;
- la figure 4 est une vue de dessus en coupe selon le plan II-II de la figure 3 ;
- la figure 5 montre la face intérieure d'un panneau extérieur selon un mode de réalisation de la présente invention ;
- la figure 6 illustre la face extérieure du panneau extérieur de la figure 5 ;
- la figure 7 est une coupe selon le plan III-III de la figure 5 ;
- la figure 8 est une vue de face d'une entretoise selon un mode de réalisation de la présente invention, en coupe selon le plan IV-IV de la figure 9 ;
- la figure 9 est une coupe selon le plan V-V de la figure 8 ;
- la figure 10 est une vue de dessous selon le plan VI-VI de la figure 8 ;
- la figure 11 est une vue de dessus en coupe selon le plan VI-VI de la figure 8 ;
- la figure 12 est une vue en perspective de l'entretoise de la figure 8 ;
- la figure 13 est une vue en perspective d'un profilé de ceinture basse selon un mode de réalisation de l'invention ;
- la figure 14 est une vue de dessous d'une ceinture basse, avec plusieurs éléments de la figure 13 assemblés bout à bout ;
- la figure 15 est une coupe longitudinale d'un tirant selon un mode de réalisation de la présente invention ;
- la figure 16 est une coupe partielle de la jonction de deux panneaux intérieurs adjacents selon un mode de réalisation à vis de rigidification ;
- la figure 17 est une coupe transversale d'un panneau extérieur armé selon un autre mode de réalisation ;
- la figure 18 est une vue de face de l'armature du panneau de la figure 17 ; et
- les figures 19 à 21 illustrent en coupe trois structures d'angle selon trois modes de réalisation de l'invention.

On considère tout d'abord la figure 1, qui illustre en coupe verticale partielle une structure de mur réalisée à l'aide d'éléments de construction selon l'invention. Le mur 1 est constitué d'un empilement de cinq couples de panneaux opposés désignés respectivement par les références 2, 3, 4, 5 et 6. Les couples de panneaux opposés intermédiaires 3, 4 et 5 occupent une hauteur de 60 cm. Le couple de panneaux opposés inférieur 2 occupe sensiblement une hauteur de 60 cm, tandis que le couple de panneaux opposés supérieur 6 occupe une hauteur réduite, de façon à s'adapter à la hauteur totale d'un étage tel que désiré. Dans le mur perpendiculaire 7, que l'on voit en vue de face, on distingue également un empilement de couples de panneaux opposés ayant chacun une dimension de 60 cm par 60 cm. Par exemple, au couple de panneaux opposés 4 du premier mur 1 correspondent, à la même hauteur, des couples de panneaux opposés 8, 9 et 10, avec une interruption pour une porte 11, puis un couple de panneaux opposés 12. On retrouve les couples de panneaux opposés 4, 8, 9, 10 et 12 sur la figure 2 en coupe horizontale selon le plan I-I de la figure 1.

On voit que le couple de panneaux opposés 4 est coupé à 45° pour réaliser le coin entre le mur 1 et le mur 7. Il en est de même du couple de panneaux opposés 8.

La structure générale d'un couple de panneaux opposés est bien visible sur la figure 2, si l'on considère le couple de panneaux opposés 9. On distingue, dans le couple de panneaux opposés 9, un panneau extérieur 9a, un panneau intérieur 9b, avec un espace 9c entre eux qui est rempli de béton ou analogue. Les panneaux 9a et 9b sont reliés l'un à l'autre par des entretoises 9d et 9e, et par un tirant 9f.

On considère que les panneaux extérieurs tels que le panneau 9a ont tous la même structure dans les différents couples de panneaux opposés. De même, les panneaux intérieurs 9b ont tous la même structure dans les différents couples de panneaux opposés. Les entretoises telles que les entretoises 9d et 9e ont toute la même structure. Il en est de même des tirants 9f.

On considère maintenant plus en détail la structure de l'un quelconque des panneaux intérieurs, illustrée par la structure du panneau intérieur 20 sur les figures 3 et 4.

En vue de face sur la figure 3, le panneau intérieur 20 a une forme carrée, par exemple de 60 cm de côté environ.

Dans l'épaisseur, illustrée sur la figure 4, le panneau intérieur comprend une plaque intérieure 20a, par exemple en placoplâtre ou autres matériaux destinés à constituer la surface apparente intérieure du mur, et une couche extérieure isolante 20b, par exemple en polystyrène expansé ou autres matériaux thermiquement isolants pour constituer l'élément isolant principal du mur.

Sur la tranche périphérique 20c du panneau intérieur 20, on prévoit une rainure périphérique 20d, qui se poursuit sur les quatre côtés de la tranche périphérique 20c, de façon à être accessible sur les quatre côtés du panneau. La rainure 20d a une profondeur d'au moins 40 mm et une épaisseur d'environ 4 mm. Avantageusement, la rainure périphérique 20d est ménagée le long de l'interface entre la plaque intérieure 20a et la plaque isolante 20b.

Un trou traversant 20e est prévu au centre du panneau intérieur 20, avec un évasement 20f à sa sortie dans la plaque intérieure 20a.

On considère maintenant les figures 5 à 7, sur lesquelles on voit la structure des panneaux extérieurs, illustrée par la structure du panneau extérieur 21.

Le panneau extérieur 21 présente, en vue de face sur les figures 5 ou 6, une forme carrée de côté égal à 60 cm environ, de taille identique à celle du panneau intérieur 20.

Contrairement au panneau intérieur 20, le panneau extérieur 21 est constitué d'une seule couche de matériau. Pour constituer une structure mécaniquement résistante, on prévoit de réaliser le panneau extérieur 21 en béton moulé, par exemple en béton cellulaire. La face extérieure 21a est généralement plane, avec un léger amincissement périphérique 21b. La tranche périphérique 21c est munie d'une rainure périphérique 21d, qui se prolonge sur les quatre côtés de la tranche périphérique 21c, et qui est ainsi accessible sur les quatre côtés du panneau extérieur 21. La rainure périphérique 21d a une épaisseur d'environ 4 mm, et une profondeur pouvant être inférieure à la profondeur de la rainure 20d du panneau intérieur 20, par exemple de 8 à 25 mm environ.

Un trou central borgne 21e débouche dans la face intérieure 21f du panneau extérieur 21. La face intérieure 21f est nervurée, comportant par exemple quatre zones triangulaires évidées 21g, 21h, 21i et 21j, dans lesquelles le panneau présente une épaisseur E1 réduite de 20 mm environ, et séparées par des zones de nervure comprenant une nervure périphérique 21k et deux nervures diagonales 21m et 21n présentant une épaisseur accrue E2 de 40 mm environ.

Le panneau extérieur 21 en béton moulé peut avantageusement être renforcé à l'aide d'une armature intérieure telle qu'illustrée dans le mode de réalisation des figures 17 et 18 : la figure 17 illustre une coupe transversale du panneau 21, et l'on distingue l'armature 21p, parallèle aux faces principales ; la figure 18 est une vue de face illustrant l'armature 21p en forme de grille, constituée de fils en métal ou en fibres.

On considère maintenant les figures 8 à 12, montrant la structure des entretoises illustrée par l'entretoise 22.

L'entretoise 22 comporte un corps d'entretoise 22a en forme de plaque rectangulaire plane, avec un premier côté d'entretoise comportant des grandes ailettes 22b et 22c opposées et perpendiculaires au plan général du corps d'entretoise 22a, et avec un second côté d'entretoise comportant des petites ailettes 22d et 22e opposées et généralement perpendiculaires au plan général du corps d'entretoise 22a. Ainsi, l'entretoise présente un profil en bout (figure 9) ayant la forme d'un H asymétrique. Les grandes ailettes 22b et 22c sont destinées à être insérées dans les rainures 20d du panneau intérieur 20, tandis que les petites ailettes 22d et 22e sont destinées à être insérées dans les rainures périphériques 21d des panneaux extérieurs tels que le panneau 21. La grande branche transversale du H, formée par les grandes ailettes 22b et 22c, peut avoir une longueur de 80 mm environ. La petite branche transversale du H, formée par les petites ailettes 22d et 22e, peut avoir une longueur de 20 mm à 50 mm environ.

L'entretoise 22 peut avoir une longueur L sensiblement égale ou peu inférieure à la longueur d'un côté des panneaux inférieurs 20 ou des panneaux extérieurs 21, c'est-à-dire environ 60 cm. La largeur L1 de l'entretoise 22 est peu inférieure à l'épaisseur du mur à réaliser, sa largeur L1 correspondant à la distance entre les rainures périphériques 20d et 21d des panneaux correspondants dans le mur réalisé. Par exemple, la largeur L1 peut être d'environ 215 mm.

Le corps d'entretoise 22a comporte deux grandes lumières rectangulaires 22f et 22g, légèrement décalées vers les petites ailettes 22d et 22e, et comporte des petites lumières telles que la petite lumière 22h rectangulaire, déportées vers les grandes ailettes 22b et 22c. Les petites lumières 22h sont destinées à alléger l'entretoise, par un enlèvement de matière au droit de la plaque isolante 20b du panneau intérieur 20 dans le mur constitué. Les grandes lumières 22f et 22g sont positionnées pour être dans l'espace 9c occupé par le béton ou analogue (figure 2), et permettent le libre passage du béton entre les panneaux intérieurs et extérieurs pendant la coulée. Dans le pont entre les grandes lumières 22f et 22g on prévoit une lumière circulaire 22i, destinée à l'introduction de fers à béton. En alternative ou en complément, on prévoit des encoches 22j d'extrémité demi-circulaires au voisinage des milieux des bords transversaux d'extrémité du corps d'entretoise 22a, pour l'introduction de fers à béton.

Les ailettes 22b, 22c, 22d et 22e sont biseautées à leurs extrémités, comme on le voit sur les figures, à 45°, de façon à permettre la juxtaposition d'entretoises adjacentes aux coins des panneaux.

L'entretoise 22 peut être réalisée en métal. Mais on pourra préférer réaliser l'entretoise 22 en matière plastique injectée, par exemple en polystyrène ou en polyéthylène, pour abaisser le coût de production en grande série et profiter de leur caractère isolant.

Il peut être avantageux de rigidifier le corps d'entretoise 22a dans le sens transversal, pour éviter sa déformation excessive sous le poids de fers d'armature longitudinaux superposés, ou sous le poids du béton pendant la coulée. On peut pour cela prévoir des nervures de rigidification 22k transversales, proches des bords transversaux des grandes lumières 22f et 22g, et faisant saillie sur l'une des faces du corps d'entretoise 22a.

Dans ce cas, il est préférable d'interrompre (ou de réduire fortement) les nervures de rigidification 22k à distance appropriée des ailettes 22b, 22c pour laisser un espace 221 ou 22m substantiellement lisse et de largeur suffisante pour le glissement longitudinal des panneaux 20 et 21 pour leur introduction.

Dans le mode de réalisation illustré sur les figures, le dispositif selon l'invention comprend en outre une ceinture basse 23, destinée à constituer la base de la structure de coffrage perdu du mur par empilement des couples de panneaux opposés sur la ceinture basse 23.

Sur la figure 13, la ceinture basse 23 est formée d'un assemblage mécano-soudé d'éléments métalliques dans lequel on distingue un profilé extérieur 23a à section transversale en T avec la branche centrale 23b disposée horizontalement en direction de l'intérieur, et un profilé intérieur 23c qui est replié comme illustré sur la figure pour former une goulotte 23d dans laquelle peuvent passer des canalisations et câbles, et qui est ouverte vers l'intérieur.

Le profilé intérieur 23c est plus haut que le profilé extérieur 23a, et les deux profilés sont reliés par des entretoises 23e comportant une aile verticale triangulaire 23f se raccordant à une aile horizontale externe 23g. L'aile horizontale externe 23g permet le raccordement de plusieurs éléments de ceinture basse 23 les uns à la suite des autres, selon la longueur du mur à réaliser.

On distingue ainsi, sur la figure 14 en vue de dessous, l'élément de ceinture basse 23 associé bout à bout avec des éléments identiques 24 et 25, selon la longueur désirée.

Enfin, sur la figure 15, on a illustré en coupe longitudinale un tirant 30 selon un mode de réalisation de l'invention. Le tirant peut être en matière plastique, ou en toute matière appropriée.

Les tirants utilisés pour la réalisation d'un mur selon l'invention peuvent être tous identiques, et par exemple tels qu'illustrés par le tirant 30 sur la figure 15.

Le tirant 30 comporte une tige longitudinale 30a dont une première extrémité comporte une tête fraisée 30b adaptée pour s'engager dans la portion évasée 20f du trou traversant 20e dans un panneau intérieur 20. Son autre extrémité comporte un trou axial 30c avec un rétrécissement intermédiaire 30d. Un clou 30e est engagé axialement dans le trou axial 30c, sa pointe 30f s'engageant sur le rétrécissement 30d. La tête 30g du clou 30e est conformée pour s'engager dans le trou borgne 21e du panneau extérieur 21 (figure 7). La face externe du tirant 30, dans sa seconde extrémité, comprend des barbes 30h. Lorsque l'utilisateur frappe axialement la tête 30b du tirant 30, la tête 30g du clou 30e vient porter dans le fond du trou borgne 21e du panneau extérieur, de sorte que le clou 30e s'engage dans le rétrécissement intermédiaire 30d et provoque l'expansion de la seconde extrémité du tirant 30 qui se trouve alors fixée dans le trou borgne 21e du panneau externe 21.

La tête 30b comporte également un trou axial 30i, qui est accessible depuis la face intérieure des couples de panneaux opposés pour la fixation de différents éléments selon les besoins.

Lors de l'utilisation des différents éléments de construction précédemment décrits, on réalise un assemblage tel qu'illustré par exemple par le couple de panneaux 9 sur la figure 2. Des entretoises telles que les entretoises 9d et 9e sont disposées selon les quatre côtés des panneaux extérieur 9a et intérieur 9b, avec les ailettes engagées dans les rainures correspondantes. Ainsi, chaque entretoise a ses ailettes engagées dans deux couples de panneaux adjacents, par exemple les couples de panneaux adjacents 8 et 9 pour l'entretoise 9d, et les couples de panneaux adjacents 9 et 10 pour l'entretoise 9e.

En considérant la figure 1, on pose tout d'abord la ceinture basse 23. Dans le couple de panneaux opposés inférieur 2, on découpe légèrement en hauteur le panneau intérieur 2b de façon que sa tranche inférieure repose sur le profilé intérieur 23c (figure 13) tandis que le panneau extérieur 2a repose sur la branche centrale 23b du profilé extérieur 23a (figure 13). Les panneaux du couple de panneaux opposés inférieur 2 sont tenus par des entretoises verticales selon leurs deux tranches verticales et par une entretoise supérieure horizontale sur leurs tranches supérieures. Puis on empile le couple de panneaux opposés supérieur 3 de la même manière, avec des entretoises sur les quatre tranches, puis les couples de panneaux opposés suivants 4, 5 et 6. La structure, grâce aux entretoises intermédiaires selon quatre côtés de chaque panneau, est stable, et constitue une structure de coffrage dans laquelle on peut couler du béton dans l'espace intérieur 9c entre les panneaux extérieurs et les panneaux intérieurs.

Si besoin est, on peut encore rigidifier la structure en utilisant des vis 31 (figure 16), de type vis à placo. Celles-ci sont vissées au travers des panneaux intérieurs 20, leurs filets ayant prise dans les grandes ailettes 22b ou 22c correspondantes de l'entretoise 22. On empêche aussi tout glissement des panneaux intérieurs 20 adjacents pouvant entraîner une détérioration d'un enduit 32 au joint des panneaux.

Sur la figure 1, on a également représenté une dalle supérieure 40, supportant un faux plafond 41, et reliée au béton du mur 1 par une interruption des panneaux intérieurs isolants.

Sur la figure 2, le coin entre le mur 1 et le mur 7 est renforcé par un étayage d'angle 42, avant la coulée du béton.

Après ou pendant l'empilage des couples de panneaux opposés pour constituer le coffrage du mur, on peut compléter la tenue des panneaux extérieur 9a et intérieur 9b d'un couple de panneaux 9 par l'engagement d'un tirant 9f, qui est planté en force depuis l'intérieur pour provoquer l'expansion de sa seconde extrémité dans le trou borgne du panneau extérieur 9a.

Dans le mode de réalisation de la figure 2, les couples de panneaux 4 et 8 formant l'angle du mur peuvent être réalisés par découpe à 45° des panneaux extérieurs et des panneaux intérieurs, dans la zone du coin.

Pour éviter les découpes à 45° qu'il faut exécuter sur le chantier, on peut prévoir d'autres structures telles qu'illustrées sur les figures 19, 20 et 21.

Sur la figure 19, on prévoit une structure d'angle préformée constituée de panneaux extérieurs 8a et 4a qui sont préfabriqués par moulage, avec des bords à 45° destinés à s'assembler parfaitement pour former le coin du mur, avec l'étayage d'angle 42 qui vient entourer le coin du mur.

Sur la figure 20, on prévoit une structure d'angle préformée constituée d'une pièce d'angle extérieur 40a moulée en usine, et d'une pièce d'angle intérieur 40b qui peut également être moulée en usine.

Sur la figure 21, on prévoit une structure d'angle préformée constituée de structures particulières de panneaux extérieurs d'angle 4a et 8a, avec des bords coupés à 45° et entaillés comme illustré sur la figure pour recevoir ensuite un profilé d'assemblage 42a en forme de cornière en U qui maintient assemblés les deux panneaux extérieurs 4a et 8a, et qui remplace l'étayage d'angle 42 des figures 20 et 19. On peut prévoir également des panneaux intérieurs 4b et 8b coupés à 45° comme illustré.

On peut prévoir également des structures similaires de celles illustrées sur les figures 19 à 21, mais dont la forme est adaptée pour réaliser des angles concaves.

La présente invention n'est pas limitée aux modes de réalisation qui ont été explicitement décrits, mais elle en inclut les diverses variantes et généralisations contenues dans le domaine des revendications ci-après.

## Revendications

1. Eléments de construction de murs, comportant des panneaux et comportant des moyens de liaison pour solidariser les panneaux par couples de panneaux opposés (9) et formant entre eux un espace interne (9c) de coulage de béton ou analogue, **caractérisés en ce que** les moyens de liaison comportent des entretoises (9d, 9e, 22) ajourées, configurées pour se fixer chacune sur les tranches correspondantes des panneaux adjacents (9a, 9b, 20, 21) de deux couples adjacents de panneaux opposés (8, 9 ; 9, 10).

2. Eléments de construction de murs selon la revendication 1, **caractérisés en ce que**:
- les entretoises (22) ont des ailettes d'extrémité (22b, 22c, 22d, 22e),
- les panneaux (20, 21) ont des rainures (20d, 21d) dans leurs tranches (20c, 21c), dans le sens de la longueur des tranches,
- les ailettes (22b, 22c, 22d, 22e) sont conformées et orientées de façon à s'insérer dans les rainures (20d, 21d) des panneaux (20, 21) en position d'assemblage.

3. Eléments de construction de murs selon l'une des revendications 1 ou 2, **caractérisés en ce que** les entretoises (22) comportent un corps d'entretoise (22a) en forme de plaque rectangulaire plane, ladite plaque rectangulaire plane étant munie de lumières (22f, 22g) destinées à se positionner dans l'espace interne (9c) défini entre les panneaux des couples de panneaux opposés une fois en position d'assemblage, permettant ainsi de laisser passer le béton ou analogue pour venir combler ledit espace interne (9c).

4. Eléments de construction de murs selon la revendication 3, **caractérisés en ce que** les corps d'entretoises (22a) comportent des lumières (22i) et/ou des encoches (22j) d'extrémité destinées à l'introduction de fers à béton.

5. Eléments de construction de murs selon l'une des revendications 3 ou 4, **caractérisés en ce que** les parties de ladite plaque rectangulaire plane de l'entretoise se trouvant sous l'épaisseur des panneaux une fois en position d'assemblage comportent des lumières (22h) destinées à alléger en matière ladite entretoise (22).

6. Eléments de construction de murs selon l'une quelconque des revendications 2 à 5, **caractérisés en ce que** les entretoises (22) ont un profil en H asymétrique, les grandes ailettes (22b, 22c) étant destinées à être insérées dans les rainures (20d) de panneaux adjacents isolants (20), les petites ailettes (22d, 22e) étant destinées à être insérées dans les rainures d'autres panneaux adjacents opposés.

7. Eléments de construction de murs selon l'une quelconque des revendications 2 à 6, **caractérisés en ce que** les ailettes (22b, 22c, 22d, 22e) des entretoises (22) sont biseautées à leurs extrémités, de façon à permettre la juxtaposition d'entretoises adjacentes aux coins des panneaux.

8. Eléments de construction de murs selon l'une quelconque des revendications 2 à 7, **caractérisés en ce que** les entretoises (22) ont des nervures de rigidification (22k) transversales.

9. Eléments de construction de murs selon la revendication 8, **caractérisés en ce que** les nervures de rigidification (22k) transversales s'interrompent à distance appropriée des ailettes (22b, 22c), pour laisser un espace (22l, 22m) de largeur suffisante pour le glissement longitudinal des panneaux (20, 21) pour leur introduction.

10. Eléments de construction de murs selon l'une quelconque des revendications 1 à 9, **caractérisés en ce que** les panneaux (20, 21) ont une forme générale carrée.

11. Eléments de construction de murs selon la revendication 10, **caractérisés en ce que** les entretoises (22) ont une longueur sensiblement égale à la longueur des tranches des panneaux (20, 21).

12. Eléments de construction de murs selon l'une quelconque des revendications 1 à 11, **caractérisés en ce que** l'un au moins (20) des panneaux du couple de panneaux opposés est isolant.

13. Eléments de construction de murs selon l'une quelconque des revendications 1 à 12, **caractérisés en ce que** les panneaux comportent des moulures (21g - 21n) pratiquées sur au moins une des faces des panneaux extérieurs (21), et/ou comportent des éléments rigides fixés sur au moins une des faces des panneaux, pour s'opposer à une déformation des panneaux.

14. Eléments de construction de murs selon l'une quelconque des revendications 1 à 13, **caractérisés en ce que** les panneaux extérieurs (21) sont renforcés à l'aide d'une armature intérieure (21p) sous forme d'une grille en fils en métal ou en fibres.

15. Eléments de construction de murs selon l'une quelconque des revendications 1 à 14, **caractérisés en ce qu'**ils comprennent des structures d'angle (4a, 8a ; 40a) préformées.

16. Eléments de construction de murs selon l'une quelconque des revendications 1 à 15, **caractérisés en ce qu'**ils comportent au moins un tirant (30) rapporté pour relier deux zones correspondantes des panneaux d'un couple de panneaux opposés.

17. Eléments de construction de murs selon l'une quelconque des revendications 1 à 16, **caractérisés en ce qu'**ils comportent en outre une ceinture basse (23) destinée à être fixée sur le sol pour maintenir et positionner les éléments inférieurs (2) du mur.

18. Eléments de construction de murs selon la revendication 17, **caractérisés en ce que** la ceinture basse (23) comporte au moins un profilé (23c) de forme adaptée permettant le passage de gaines et tuyaux sur sa longueur.

19. Eléments de construction de murs selon l'une quelconque des revendications 1 à 18, **caractérisés en ce que** l'entretoise (22) est en matière plastique.

20. Eléments de construction de murs selon l'une quelconque des revendications 1 à 19, **caractérisés en ce que** la ceinture basse (23) est en métal.

21. Mur **caractérisé en ce qu'**il comporte des éléments de construction selon l'une quelconque des revendications 1 à 20.
